# EUROPÄISCHE PATENTSCHRIFT

(11) **EP 1 629 815 B1**
(45) Veröffentlichungstag und Bekanntmachung des Hinweises auf die Patenterteilung: **24.10.2012**
(21) Anmeldenummer: 04019955.6
(22) Anmeldetag: 23.08.2004
(51) Int. Cl.: A47C 27/20, A47C 27/15, A47C 21/04

(54) **Matratze**
Mattress
Matelas

(43) Veröffentlichungstag der Anmeldung: 01.03.2006
(62) Teilanmeldung aus: 07009112.9
(73) Patentinhaber: Gondorf, Mathias, 41462 Neuss (DE)
(72) Erfinder: Gondorf, Mathias, 41462 Neuss (DE)
(74) Vertreter: Paul, Dieter-Alfred

(56) Entgegenhaltungen:
- EP-A- 1 031 302
- WO-A-99/29213
- CH-A- 477 846
- FR-A- 1 269 293
- NL-A- 8 004 755
- US-A- 5 231 717
- ANONYMOUS: 'Das Trimont Modul', [Online] Gefunden im Internet: <URL:http://web.archive.org/web/20040805195 433/http://www.prosleep.de/trimont3.html> [gefunden am 2007-06-15]

## Beschreibung

Die vorliegende Erfindung betrifft eine Matratze mit einem elastischen Matratzenrahmen, der ein flächiges Bodenelement und ein flächiges Oberteil aufweist, die an ihren kopf- und fußseitigen Enden unter Bildung des Rahmens durch blockförmige Kopf- und Fußelemente verbunden sind und beabstandet gehalten werden, wobei in dem Innenraum des Rahmens Kernelemente vorgesehen sind, die in den Rahmeninnenraum von der Matratzenlängsseite her einsetzbar sind und sich quer dazu erstrecken, wobei die Kernelemente blockförmig ausgebildet sind und jeweils eine der Breite der Matratze entsprechende Länge, eine der Höhe des Rahmeninnenraums entsprechende Höhe und eine Breite von 5 bis 10 cm besitzen.

Modulartig aufgebaute Matratzen dieser Art mit auswechselbaren Kernelementen sind bekannt. Ihr Vorteil besteht gegenüber herkömmlichen Latex- oder Federkernmatratzen darin, daß durch die Verwendung von Kernelementen unterschiedlicher Härten verschieden harte Stützzonen realisiert werden können, die an die individuellen Bedürfnisse des Benutzers angepaßt sind. Bei bekannten Matratzen, die von der Firma Prosleep vertrieben werden, sind insgesamt vierzehn Kernelemente (Trimont-Module) vorgesehen, die einen sich von einer Basisfläche nach oben hin verjüngenden, gestuften Querschnitt besitzen und im Wechsel mit der Basis unten- und obenliegend in den Matratzenrahmen eingesetzt sind, wobei zwischen den Kernmodulen horizontal verlaufende Belüftungskanäle gebildet werden.

An diesem Matratzensystem wird als nachteilig angesehen, daß sich die einzelnen Kernelemente nur schwer auswechseln lassen und eine optimale Einstellung der Härte einzelner Stützzonen nur schwer möglich ist.

Aus der EP 1 031 302 A2 ist weiterhin eine Matratze der eingangs genannten Art bekannt, bei der die Kernelemente trapez förmig ausgebildet und nebeneinanderliegend in einem Matratzenrahmen eingesetzt sind. Durch die trapez förmigen Kernelemente werden diskrete Stützzonen geschaffenen, in denen die Härte individuell eingestellt werden kann. Aussparungen über die Länge der Kernelemente dienen als Gelenk, um die Kernelemente in einem Kopfabschnitt etwas zu kippen.

Aufgabe der vorliegenden Erfindung ist es, eine Matratze der eingangs genannten Art anzugeben, die eine Belüftung zuläßt.

Diese Aufgabe ist erfindungsgemäß dadurch gelöst, daß die Kernelemente an ihren Längsseiten Aussparungen aufweisen, die sich über die gesamte Höhe der Kernelemente erstrekken. Dabei können die Aussparungen von zwei benachbarten Kernelementen einander paarweise gegenüberliegen, so daß sie gemeinsam eine Durchgangsöffnung bilden. Beispielsweise ist es möglich, die Aussparungen halbrund auszubilden, so daß sich paarweise gegenüberliegende Aussparungen zu einer kreisförmigen Durchgangsöffnung ergänzen, die dann zweckmäßigerweise einen Radius von 0,5 bis 1 cm hat.

Diese Durchgangsöffnungen bilden ein Belüftungssystem der erfindungsgemäßen Matratze. Wenn sich eine auf der Matratze liegende Person bewegt, ergibt sich durch die elastischen/viscoelastischen Verformungen und Rückverformungen sogar ein leichter Pumpeffekt, durch welchen die erfindungsgemäße Matratze besser belüftet wird als herkömmliche Matratzen.

In Ausbildung der Erfindung ist vorgesehen, daß die Kernelemente jeweils eine der Breite der Matratze entsprechende Länge, eine der Höhe des Rahmeninnenraums entsprechende Höhe und eine Breite von 5 bis 10 cm, insbesondere von 7-8 cm besitzen. Damit ist die Breite der Kernelemente vergleichsweise gering gewählt, so daß die erfindungsgemäße Matratze eine hohe Anzahl von Stützzonen besitzt, in denen die Härte individuell eingestellt werden kann, indem ein Kernelement mit einer vorgewünschten Härte oder Festigkeit eingesetzt wird. Vorzugsweise können die Kernelemente aus zehn unterschiedlichen Qualitäten ausgewählt werden. Um dabei die Anzahl unterschiedlicher Kernelemente niedrig zu halten, ist gemäß einer bevorzugten Ausführungsform vorgesehen, daß die Kernelemente alle die gleiche Breite besitzen, so daß das System tatsächlich nur so viele unterschiedliche Kernelemente benötigt, wie Härtegrade realisiert werden sollen.

Gemäß einer bevorzugten Ausführungsform ist vorgesehen, daß die Kernelemente an ihrer Oberseite insbesondere an den Übergangsbereichen zu ihren Seitenwänden abgerundet ausgebildet sind. Hierdurch soll erreicht werden, daß an den Übergängen zwischen den Kernelementen unterschiedlicher Festigkeit keine Schärkräfte auftreten und ein sanfter Übergang zwischen den Kernelementen möglich ist.

Um das Auswechseln der einzelnen Kernelemente, bei welchen es sich in der Regel um Schaumstoffblöcke aus einem elastischen Material handelt, zu erleichtern, sind die Kernelemente bevorzugterweise mit einem atmungsaktiven Material bezogen, das einen geringeren Reibungskoeffizienten besitzt als das Material der Kernelemente. Beispielsweise können die Überzüge aus einem Vliesstoff oder aus atmungsaktiven Distanzgestricken bestehen, welche einen geringen Reibungskoeffizienten besitzen und zudem die Luftzirkulation optimieren.

Die Ausgestaltung der Kernelemente mit einem Überzug bietet des weiteren den Vorteil, daß die Kernelemente gewaschen werden können. Bei abnehmbaren Überzügen können auch die Überzüge alleine gewaschen werden. Mithin ist die erfindungsgemäße Matratze sehr hygienisch und insbesondere für den Einsatz in Krankenhäusern gut geeignet.

Der elastische Matratzenrahmen besteht üblicherweise aus einem Schaumstoffmaterial. Gemäß einer Ausführungsform der Erfindung ist dabei vorgesehen, daß das flächige Oberteil des Rahmens eine erste Schicht aus einem viscoelastischen Schaumstoff und eine darunterliegende zweite Schicht aus einem atmungsaktiven Schaumstoff besitzt. Dabei ist die erste Schicht des Oberteils vorzugsweise als eine Noppenschaumschicht mit sich nach oben hin kegelförmig, pyramidenförmig oder dergleichen verjüngenden Noppen ausgebildet, wie sie auch zu Schallisolationszwecken eingesetzt wird, und besitzt eine Höhe von etwa 2 bis 4 cm. Die Noppenstruktur bietet dabei den Vorteil, daß sich die Oberfläche des Oberteils vergrößert. Außerdem hat die noppenartige Oberfläche noch einen Masseeffekt, welcher die Mikrozirkulation im Gewebe unterstützt und belebt. Aufgrund dieser Eigenschaften und der flexiblen Einstellbarkeit der Matratzenhärte bzw. Festigkeit eignet sich die erfindungsgemäße Matratze hervorragend zur Dekubitusprophylaxe.

Die untenliegende zweite Schicht des Matratzenoberteils besteht vorzugsweise aus einem atmungsaktiven Schaumstoff, welcher den Feuchtigkeitstransport vom Körper weg gewährleisten soll, und besitzt vorzugsweise eine Höhe von etwa 2 bis 4 cm.

Das Bodenelement des Matratzenrahmens ist in bevorzugter Weise aus einem festeren (Schaumstoff)Material ausgeführt, um der Matratze von unten her Halt zu geben und sie zu stabilisieren. Dabei besitzt das Bodenelement vorzugsweise eine Höhe von etwa 2 bis 4 cm. Gemäß einer bevorzugten Ausführungsform kann das Bodenelement über seine gesamte Fläche mit Belüftungslöchern versehen sein, die beispielsweise einen Durchmesser von 0,5 bis 1 cm besitzen können.

Schließlich ist zu bemerken, daß die Kernelemente gemäß der vorliegenden Erfindung nicht notwendigerweise den gesamten Rahmeninnenraum zwischen den Kopf- und Fußelementen des Rahmens ausfüllen müssen. So ist es möglich, nur einen Teil der Matratze durch die erfindungsgemäßen Kernelemente abzustützen, beispielsweise den Bereich, in welchem der Rumpfbereich einer Person zu Liegen kommt. Diese Ausgestaltung ist etwas preiswerter und beispielsweise für den Einsatz in Krankenhäusern geeignet, um dort die Demontage bzw. Montage zu Reinigungszwecken geringer zu halten. Beispielsweise ist es möglich, den Einstellbereich auf etwa 154 cm bzw. 119 cm zu beschränken und den übrigen Teil des Rahmeninnenraums anderweitig zu füllen.

Hinsichtlich weiterer vorteilhafter Ausgestaltungen der Erfindung wird auf die Unteransprüche sowie die nachfolgende Beschreibung eines Ausführungsbeispiels unter Bezugnahme auf die beiliegende Zeichnung verwiesen. In der Zeichnung zeigt
- Figur 1: eine Ausführungsform einer erfindungsgemäßen Matratze in schematischer Seitenansicht,
- Figur 2: Kernelemente der Matratze aus Figur 1 im vergrößerten Querschnitt,
- Figur 3: in Draufsicht einen Teilausschnitt der Matratze aus Figur 1 mit abgenommenem Matratzenoberteil, und
- Figur 4: einen Teilseitenansicht der oberen Schicht des Matratzenoberteils in vergrößerter Darstellung.

In der Zeichnung ist eine erfindungsgemäße Matratze 1 dargestellt, welche die üblichen Abmessungen mit eine Länge von 2 m, einer Breite von 1 m und einer Höhe von 25 cm besitzt. Die Matratze besitzt einen elastischen Matratzenrahmen 1 aus Schaumstoff. Dieser wird von einem flächigen Bodenelement 2 und einem ebenfalls flächigen Oberteil 3 gebildet, die an den Querseiten der Matratze durch blockartige Kopf- und Fußelemente 4, 5 miteinander verbunden, beispielsweise verklebt sind und beabstandet gehalten werden.

In dem Rahmeninnenraum sind insgesamt 26 blockförmig ausgebildete Kernelemente 6 aus Schaumstoff vorgesehen, die in den Matratzenrahmen 1 von dessen Längsseite her eingesetzt sind und sich parallel zu den Matratzenquerseiten erstrecken. Die Kernelemente 6 besitzen eine der Höhe des Rahmeninnenraums entsprechende Höhe von hier etwa 14 cm, eine der Matratzenbreite entsprechenden Länge von 1 m und eine Breite von etwa 7 cm. Die Kernelemente 6 sind in zehn unterschiedliche Härte- bzw. Festigkeitsqualitäten erhältlich, so daß die Matratzenhärte bzw. -festigkeit in der Matratzenlängsrichtung individuell an die Bedürfnisse eines Benutzers eingestellt werden kann. Wie insbesondere die Figur 2 gut erkennen läßt, sind die Kernelemente 6 dabei an ihren Oberseiten 6a und insbesondere in ihren Übergangsbereichen zu den Längsseitenwänden 6b abgerundet ausgebildet, damit an den Übergängen zwischen verschiedenen Kernelementen 6 mit unterschiedlichen Festigkeiten keine oder nur geringe Scherkräfte auftreten und ein sanfter Übergang zwischen den Kernelementen 6 möglich ist. Der Radius der Rundung sollte mindestens 3,5 cm betragen.

Wie die Draufsicht aus Figur 3 weiterhin zeigt, sind die Längsseitenwände 6b der Kernelemente 6 mit gestanzten Aussparungen 7 versehen, welche sich über die gesamte Höhe der Kernelemente 6 erstrecken. Die Aussparungen 7 sind halbrund ausgebildet, wobei die Aussparungen 7 von nebeneinanderliegenden Kernelementen 6 einander paarweise gegenüberliegen und sich zu einer kreisförmigen Durchgangsöffnung 8 mit einem Radius von 0,5 bis 1 cm ergänzen. Diese Durchgangsöffnungen 8 stellen das vertikale Belüftungssystem der Matratze dar, in welchem Luft zwischen der Matratzenoberseite und der Matratzenunterseite zirkulieren kann. Es hat sich gezeigt, daß durch die Bewegungen einer auf der Matratze liegenden Person und den damit verbundenen ständigen Verformungen und Rückverformungen ein Pump-effekt in den Durchgangsbohrungen 8 auftrifft.

In der Zeichnung nicht erkennbar ist, daß die Kernelemente 6 mit einem atmungsaktiven Material, insbesondere ein Vliesstoff bezogen sind, welcher einen vergleichsweise geringen Reibungskoeffizienten besitzt, so daß einzelne Kernelemente 6 aus der in Figur 1 gezeigten Matratze mit geringem Aufwand entnommen und anschließend ein neues Kernelement 6 eingeschoben werden kann.

Das flächige Bodenelement des Matratzenrahmens 1 besitzt hier eine Höhe von etwa 4 cm und besteht aus einem festeren Schaumstoffmaterial, das der Matratze von unten her Halt geben und sie stabilisieren soll. Nicht gezeigt ist, daß über das gesamte Bodenelement 2 verteilt Lüftungslöcher mit einem Durchmesser von beispielsweise 0,5 bis 1 cm vorgesehen sind, um die Luftzirkulation in der Matratze zu erhöhen.

Das Matratzenoberteil 3 ist zweischichtig ausgebildet und besitzt eine obere erste Schicht 3a aus einem viskoelastischen Schaumstoffmaterial und eine darunterliegende Schicht 3b aus einem atmungsaktiven Schaumstoff. Wie insbesondere die Figur 4 zeigt, ist die erste Schicht 3a als Noppenschaumschicht ausgebildet, wobei sie eine Höhe von etwa 4 cm besitzt. Solche Noppenschaummaterialien oder auch Pyramidenschaummaterialien mit einzelnen, sich nach oben hin kegelförmig oder pyramidenförmig verjüngenden Noppen 9 sind an sich bekannt und werden insbesondere auch zu Schallisolationszwecken eingesetzt. In der erfindungsgemäßen Matratze bewirken die einzelnen Noppen 9 eine Oberflächenvergrößerung und zudem noch einen Massageeffekt, welcher die Mikrozirkulation in dem Gewebe einer auf der Matratze liegenden Person unterstützen und beleben soll.

Die unter der Noppenschaumschicht 1 liegende zweite Schicht 3b hat im wesentlichen die Funktion, Feuchtigkeit vom Körper weg zu transportieren.

Nicht dargestellt ist, daß die Matratzenanordnung mit einem Überzug versehen ist. Dieser Überzug kann aus Materialien wie beispielsweise Mikrocare oder Lyocell bestehen und gegebenenfalls mit einem atmungsaktiven Distanzgestrick ausgestattet sein, um die Luftzirkulation und somit das Schlafklima weiter zu verbessern.

## Patentansprüche

1. Matratze mit einem elastischen Matratzenrahmen (1), der ein flächiges Bodenelement (2) und ein flächiges Oberteil (3) aufweist, die an ihren kopf- und fußseitigen Enden unter Bildung des Rahmens durch blockförmige Kopf- und Fußelemente (4, 5) verbunden sind und beabstandet gehalten werden, wobei in dem Innenraum des Rahmens (1) Kernelemente (6) vorgesehen sind, die in den Rahmeninnenraum von der Matratzenlängsseite her einsetzbar sind und sich quer dazu erstrecken, wobei die Kernelemente (6) blockförmig ausgebildet sind und jeweils eine der Breite der Matratze entsprechende Länge, eine der Höhe des Rahmeninnenraums entsprechende Höhe und eine Breite von 5 bis 10 cm besitzen, **dadurch gekennzeichnet, dass** die Kernelemente (6) an ihren Längsseitenwänden (6b) Aussparungen (7) aufweisen, die sich über die gesamte Höhe der Kernelemente erstrecken.

2. Matratze nach Anspruch 1, **dadurch gekennzeichnet, dass** die Aussparungen (7) von zwei benachbarten Kernelementen (6) einander paarweise gegenüberliegen und sich zu einer Durchgangsöffnung (8) ergänzen.

3. Matratze nach Anspruch 2, **dadurch gekennzeichnet, dass** die Aussparungen halbrund ausgebildet sind, so dass sich paarweise gegenüberliegende Aussparungen (7) zu einer kreisförmigen Durchgangsöffnung (8) ergänzen.

4. Matratze nach einem der vorherigen Ansprüche, **dadurch gekennzeichnet, dass** die Kernelemente (6) jeweils eine Breite von 7 bis 8 cm besitzen.

5. Matratze nach einem der vorherigen Ansprüche, **dadurch gekennzeichnet, dass** die in den Rahmeninnenraum eingesetzten Kernelemente (6) die gleiche Breite besitzen.

6. Matratze nach einem der vorherigen Ansprüche, **dadurch gekennzeichnet, dass** die Kernelemente (6) an ihrer Oberseite (6a) insbesondere in den Übergangsbereichen zu ihren Längsseitenwänden (6b) abgerundet ausgebildet sind.

7. Matratze nach einem der vorherigen Ansprüche, **dadurch gekennzeichnet, dass** die Kernelemente (6) mit einem atmungsaktiven Material, insbesondere vliesstoff, bezogen sind, das einen geringeren Reibungskoeffizienten besitzt als das Material der Kernelemente (6).

8. Matratze nach einem der vorherigen Ansprüche, **dadurch gekennzeichnet, dass** das flächige Oberteil (3) des Matratzenrahmens (1) eine erste Schicht (3a) aus einem viskoelastischen Schaumstoff und eine darunterliegende zweite Schicht (3b) aus einem atmungsaktiven Schaumstoff besitzt.

9. Matratze nach Anspruch 8, **dadurch gekennzeichnet, dass** die erste Schicht (3a) des Oberteils als eine Noppenschaumschicht mit nach oben weisenden Noppen (9) ausgebildet ist und insbesondere eine Höhe von ca. 2 bis 4 cm hat.

10. Matratze nach einem der vorherigen Ansprüche, **dadurch gekennzeichnet, dass** das flächige Bodenelement (2) mit Lüftungslöchern versehen ist.

## Claims

1. A mattress comprising an elastic mattress frame (1) which has a flat base element (2) and a flat upper part (3) which are connected at their head and foot side ends such as to form the frame with block-shaped head and foot elements (4, 5) and are held a distance apart from one another, there being provided in the inner space of the frame (1) core elements (6) which can be inserted into the inner space of the frame from the long side of the mattress and which extend transversely to the latter, the core elements (6) being block-shaped and respectively having a length that corresponds to the width of the mattress, a height corresponding to the height of the inner space of the frame, and a width of 5 to 10 cm, **characterised in that** the core elements (6) have on their long side walls (6b) recesses (7) which extend over the entire height of the core elements.

2. The mattress according to Claim 1, **characterised in that** the recesses (7) of two adjacent core elements (6) lie opposite one another in pairs and complement one another to form a through hole (8).

3. The mattress according to Claim 2, **characterised in that** the recesses are semi-circular in form so that recesses (7) lying opposite one another in pairs complement one another to form a circular through hole (8).

4. The mattress according to any of the preceding claims, **characterised in that** the core elements (6) respectively have a width of 7 to 8 cm.

5. The mattress according to any of the preceding claims, **characterised in that** the core elements (6) inserted into the inner space of the frame are of the same width.

6. The mattress according to any of the preceding claims, **characterised in that** the core elements (6) are rounded in form on their upper side (6a), in particular in the transition regions to their long side walls (6b).

7. The mattress according to any of the preceding claims, **characterised in that** the core elements (6) are obtained from a breathable material, in particular a non-woven fabric, that has a lower friction coefficient than the material of the core elements (6).

8. The mattress according to any of the preceding claims, **characterised in that** the flat upper part (3) of the mattress frame (1) has a first layer (3a) made of a visco-elastic foam and a second layer (3b) lying underneath made of a breathable foam.

9. The mattress according to Claim 8, **characterised in that** the first layer (3a) of the upper part is in the form of a knobbed foam with upwardly pointing knobs (9) and in particular has a height of approx. 2 to 4 cm.

10. The mattress according to any of the preceding claims, **characterised in that** the flat base element (2) is provided with ventilation holes.

## Revendications

1. Matelas avec un cadre pour matelas (1) doté d'un élément de plancher de grande étendue (2) et d'une partie supérieure de grande étendue (3) dont les terminaisons de tête et de pied sont reliées, pour former le cadre, par des éléments de tête et de pied en forme de bloc (4, 5) et maintenues à l'écart l'une de l'autre, l'espace intérieur du cadre (1) étant doté d'éléments centraux (6) qui peuvent être intégrés à l'espace intérieur du cadre à partir du côté longitudinal du matelas et s'y étendent transversalement, les éléments centraux (6) et dotés, respectivement, d'une longueur correspondante à la largeur du matelas, d'une hauteur correspondante à la hauteur de l'espace intérieur du cadre et d'une largeur de 5 à 10 cm, **caractérisé en ce que** les éléments centraux (6) sont dotés d'échancrures (7) sur leurs parois longitudinales (6b) qui s'étendent sur toute la hauteur des éléments centraux.

2. Matelas selon la revendication 1, **caractérisé en ce que** les échancrures (7) de deux éléments centraux (6) voisins se font face l'une à l'autre par paires et se complètent pour former une ouverture de passage (8).

3. Matelas selon la revendication 2, **caractérisé en ce que** les échancrures ont une forme semi-circulaire de façon à ce qu'elles puissent s'accoupler avec les échancrures (7) qui leur font face et de s'unir en formant une ouverture de passage (8).

4. Matelas selon l'une des revendications précédente, **caractérisé en ce que** les éléments centraux (6) ont chacun une largeur de 7 à 8 cm.

5. Matelas selon l'une des revendications précédentes, **caractérisé en ce que** les éléments centraux (6) intégrés à l'espace intérieur du cadre ont tous la même largeur.

6. Matelas selon l'une des revendications précédentes, caractérisé en ce sue les éléments centraux (6) ont une forme semi-circulaire, en particulier dans les zones d'intersections des parois des longitudinales (6b).

7. Matelas selon l'une des revendications précédentes, **caractérisé en ce que** les éléments centraux (6) sont recouverts d'un matériau respirant, en particulier des non-tissés, doté d'un coefficient de friction plus faible que le matériau des éléments centraux (6).

8. Matelas selon l'une des revendications précédentes, **caractérisé en ce que** la partie supérieur de grande étendue (3) du cadre du matelas (1) est dotée d'une première couche (3a) faite d'une mousse synthétique viscoélastique et une deuxième couche sous la première (3b) faite d'une mousse synthétique respirant.

9. Matelas selon la revendication 8, **caractérisé en ce que** la première couche (3a) de la partie supérieure est formée comme une couche de mousse alvéolaire avec des boucles dirigées vers le haut et, plus particulièrement, est dotée d'une hauteur d'environ 2 à 4 cm.

10. Matelas selon l'une des revendications précédentes, **caractérisé en ce que** l'élément de plancher de grande étendue (2) est pourvu de trous de ventilation.
